# DEMANDE DE BREVET EUROPEEN

(11) **EP 1 927 410 A1**
(43) Date de publication de la demande: **04.06.2008**
(21) Numéro de dépôt: 07301542.2
(22) Date de dépôt: 12.11.2007
(51) Int. Cl.: B08B 13/00, C12L 11/00

(54) **Dispositif d'égouttage, de séchage et de rangement de tuyaux**

(30) Priorité: 29.11.2006 FR 0655174
(71) Demandeur: Janisson, Philippe, 51500 Chigny-les-Roses (FR)
(72) Inventeur: Janisson, Philippe, 51500 Chigny-les-Roses (FR)
(74) Mandataire: Rhein, Alain

(57) **Abrégé**

Dispositif d'égouttage, de séchage et de rangement de tuyaux souples notamment de tuyaux ayant servi au transfert de vin ou de jus de raisin, caractérisé en ce qu'il est constitué par un support (1) recevant un tambour cylindrique vertical mobile en rotation autour de son axe longitudinal médian (4) et équipé d'un ensemble de tiges de maintien verticales (6) uniformément réparties sur sa périphérie et comportant chacune une série d'encoches de réception de tuyaux (8) disposées les unes au-dessus des autres sur sa longueur, de façon à permettre la mise en place et le maintien d'un ensemble de tuyaux souples enroulés (10) en spirale autour du tambour rotatif (3) pour qu'ils puissent s'égoutter par gravité.

## Description

La présente invention a pour objet un dispositif d'égouttage, de séchage et de rangement de tuyaux souples, notamment de tuyaux ayant servi au transfert de vin ou de jus de raisin.

Dans le domaine de la vinification, il est fréquemment nécessaire de ranger des tuyaux ayant servi au transfert du jus de raisin ou du vin de sorte qu'ils puissent s'égoutter et sécher, en particulier pour empêcher le développement de germes et de moisissures à leur partie interne.

A cet effet, les professionnels des entreprises vinicoles utilisent le plus souvent des moyens rudimentaires consistant à positionner les tuyaux à cheval sur une cuve, ou à les suspendre à un mur à leur partie médiane après qu'ils aient été repliés en arc de cercle, ce qui n'est guère commode.

Il a également déjà été proposé de lever de tels tuyaux jusqu'au plafond d'un local, ce qui exige la mise en oeuvre d'un système de cordes et de poulies pour chaque tuyau, ou encore d'aligner une série de tuyaux sur une très longue étagère en pente fixée à un mur qui est ainsi inutilisable, ce qui correspond là encore à des moyens empiriques peu satisfaisants.

Il n'a jamais été, jusqu'à ce jour, proposé de moyens permettant de ranger de manière rationnelle des tuyaux souples notamment des tuyaux ayant servi au transfert de vin ou de jus de raisin de sorte qu'ils puissent s'égoutter et sécher rapidement.

La présente invention a pour objet de proposer un dispositif d'égouttage, de séchage et de rangement de tuyaux souples de nature à combler cette lacune.

Selon l'invention, un tel dispositif est caractérisé en ce qu'il est constitué par un support recevant un tambour cylindrique vertical mobile en rotation autour de son axe longitudinal médian et équipé d'un ensemble de tiges de maintien verticales uniformément réparties sur sa périphérie et comportant chacune une série d'encoches de réception des tuyaux disposées les unes au-dessus des autres sur sa longueur.

Un tel tambour rotatif peut recevoir et maintenir de façon sure un ensemble de tuyaux enroulés chacun en spirale autour de sa périphérie pour qu'ils puissent s'égoutter par gravité.

Ces tuyaux sont ainsi disposés parallèlement les uns aux autres.

Plus précisément, l'extrémité d'un premier tuyau est introduite dans l'encoche supérieure d'une première tige de maintien, puis ce premier tuyau est enroulé le long du tambour rotatif de sorte qu'il s'insère, sur sa longueur, dans la seconde encoche à partir du haut d'une seconde tige de maintien voisine de la première, puis dans la troisième encoche à partir du haut d'une troisième tige de maintien voisine de la seconde, et ainsi de suite jusqu'à ce que toute la longueur du tuyau soit positionnée et maintenue sur le tambour rotatif.

De même, l'extrémité d'un second tuyau est introduite dans l'encoche supérieure de la seconde tige de maintien et ce second tuyau est enroulé autour du tambour rotatif et positionné et maintenu sur la périphérie de ce tambour d'une manière similaire au premier tuyau, parallèlement à celui-ci.

Le tambour rotatif peut ainsi recevoir un nombre de tuyaux égal au nombre de tiges de maintien.

Par suite, le dispositif selon l'invention permet de positionner un nombre important de tuyaux devant être égouttés et séchés tout en étant peu encombrant.

Selon l'invention, le tambour rotatif comporte en règle générale entre cinq et quinze tiges de maintien.

Bien entendu, l'utilisation du dispositif qui fait l'objet de l'invention n'est pas limitée aux tuyaux ayant servi au transfert de vin ou de jus de raisin, mais ce dispositif peut de manière plus générale recevoir tous les tuyaux souples ayant servi au transfert de liquides quelconques devant être égouttés, séchés et rangés.

Selon une autre caractéristique de l'invention, les encoches de réception sont définies par une série de plaquettes parallèles équidistantes inclinées vers le haut et fixées sur la face externe des tiges de maintien.

On peut ainsi avantageusement équiper les tiges de maintien d'une série d'encoches dont l'inclinaison facilite la mise en place et le retrait des tuyaux tout en garantissant leur maintien.

Selon une autre caractéristique de l'invention, le support est constitué par une console de préférence circulaire équipée à sa partie médiane d'un manchon de réception de l'axe longitudinal médian du tambour rotatif.

Un tel support est de préférence monté sur des roues, ce qui permet de déplacer facilement le dispositif.

Le dispositif conforme à l'invention se distingue également par une esthétique satisfaisante particulièrement bien intégrée aux caves à vin.

Les caractéristiques du dispositif qui fait l'objet de l'invention seront décrites plus en détail en se référant aux dessins non limitatifs annexés dans lesquels :
- la figure 1 est une vue éclatée schématique de ce dispositif,
- la figure 2 est une vue de côté représentant un détail d'une tige de maintien.

Selon la figure 1, le dispositif est constitué par l'association d'une console circulaire 1 reposant sur quatre roues 2 et d'un tambour cylindrique vertical 3 mobile en rotation autour de son axe longitudinal médian 4.

La console circulaire 1 est équipée à sa partie médiane d'un manchon 5 recevant l'axe de rotation 4 du tambour cylindrique 3.

Ce tambour cylindrique 3 est équipé sur sa périphérie de huit tiges de maintien verticales 6 uniformément réparties autour de sa périphérie et reliées à l'axe rotatif 4 par une série d'entretoises 7.

Ces tiges de maintien 6 sont référencées I à VIII sur la figure 1.

Le tambour rotatif 3 pourrait bien entendu être équipé d'un nombre de tiges de maintien différent de huit sans pour cela sortir du cadre de l'invention.

Selon les figures 1 et 2, chacune des tiges de maintien 6 comporte sur sa face externe et sur la totalité de sa longueur une série d'encoches de réception 8 disposées les unes au-dessus des autres.

Comme représenté plus précisément sur la figure 2, ces encoches de réception 8 sont définies par une série de plaquettes parallèles équidistantes 9 inclinées d'un angle α vers le haut qui sont fixées sur la face externe des tiges de maintien 6.

Ces encoches 8 ont pour fonction de permettre de positionner plusieurs tuyaux souples (huit au total) enroulés en spirale afin qu'ils puissent s'égoutter par gravité.

L'un de ces tuyaux 10 est représenté en pointillés sur la figure 1.

L'extrémité de ce tuyau 10 est introduite dans l'encoche 8 supérieure de la première tige de maintien 6 (I) puis ce tuyau 10 est enroulé vers le bas le long de la périphérie du tambour rotatif 3 de sorte qu'il s'insère dans la seconde encoche 8 de la seconde tige de maintien 6 (II) puis dans la troisième encoche 8 de la troisième tige de maintien 6 (III) et ainsi de suite jusqu'à ce que toute la longueur du tuyau 10 soit positionnée et maintenue sur le tambour rotatif 3.

De manière non représentée sur les figures, le positionnement de sept autres tuyaux souples s'effectue de façon totalement identique, mais à partir des tiges de maintien 6 référencées II à VIII.

Le tambour rotatif 3 peut ainsi recevoir un total de huit tuyaux souples enroulés en spirale parallèlement les uns aux autres.

## Revendications

1. Dispositif d'égouttage, de séchage et de rangement de tuyaux souples notamment de tuyaux ayant servi au transfert de vin ou de jus de raisin, **caractérisé en ce qu'**il est constitué par un support (1) recevant un tambour cylindrique vertical mobile en rotation autour de son axe longitudinal médian (4) et équipé d'un ensemble de tiges de maintien verticales (6) uniformément réparties sur sa périphérie et comportant chacune une série d'encoches de réception de tuyaux (8) disposées les unes au-dessus des autres sur sa longueur, de façon à permettre la mise en place et le maintien d'un ensemble de tuyaux souples enroulés (10) en spirale autour du tambour rotatif (3) pour qu'ils puissent s'égoutter par gravité.

2. Dispositif selon la revendication 1, **caractérisé en ce que** le tambour rotatif (3) comporte entre cinq et quinze tiges de maintien.

3. Dispositif selon l'une quelconque des revendications 1 et 2, **caractérisé en ce que** les encoches de réception (8) sont définies par une série de plaquettes parallèles équidistantes (9) inclinées vers le haut fixées sur la face externe des tiges de maintien (6).

4. Dispositif selon l'une quelconque des revendications 1 à 3, **caractérisé en ce que** le support (1) est constitué par une console de préférence circulaire équipée à sa partie médiane d'un manchon de réception (5) de l'axe longitudinal médian (4) du tambour rotatif (3).

5. Dispositif selon l'une quelconque des revendications 1 à 4, **caractérisé en ce que** le support (1) est monté sur des roues (2).
